# EUROPÄISCHE PATENTSCHRIFT

(11) **EP 0 975 825 B1**
(45) Veröffentlichungstag und Bekanntmachung des Hinweises auf die Patenterteilung: **30.05.2001**
(21) Anmeldenummer: 98922686.5
(22) Anmeldetag: 11.04.1998
(51) Int. Cl.: C25D 1/04, C25D 7/00, C25D 7/06

(54) **VORRICHTUNG ZUM DURCHFÜHREN KONTINUIERLICHER ELEKTROLYTISCHER ABSCHEIDUNGSPROZESSE**
DEVICE FOR CARRYING OUT CONTINUOUS ELECTROLYTIC PRECIPITATION PROCESSES
DISPOSITIF POUR METTRE EN OEUVRE DES PROCESSUS DE PRECIPITATION ELECTROLYTIQUE EN CONTINU

(30) Priorität: 18.04.1997 DE 19716369
(43) Veröffentlichungstag der Anmeldung: 02.02.2000
(73) Patentinhaber: Circuit Foil Luxembourg Trading S.à.r.l., 9550 Wiltz (LU); Andritz AG, 8045 Graz (AT)
(72) Erfinder: MAY, Hans, Josef, D-58638 Iserlohn (DE); SCHNETTLER, Roland, D-58099 Hagen (DE); COLLARD, Michel, B-6600 Bastogne (BE)
(74) Vertreter: Haverkamp, Jens
(86) Internationale Anmeldenummer: EP9802117
(87) Internationale Veröffentlichungsnummer: WO9848083

(56) Entgegenhaltungen:
- EP-A- 0 261 691
- EP-A- 0 752 485

## Beschreibung

Die Erfindung betrifft eine Vorrichtung zum Durchführen kontinuierlicher elektrolytischer Abscheidungsprozesse umfassend eine rotierende kathodische Stromrolle mit einer über ihre gesamte nutzbare Breite elektrisch leitenden Oberfläche und eine oder mehrere etwa konzentrisch zur Stromrolle mit Abstand angeordnete Anoden, wobei der zwischen der Stromrolle und der Anode befindliche Abstandsraum von einem das abzuscheidende Metall in gelöster Form enthaltenden Elektrolyten durchströmt ist, welcher Stromrolle in randlicher Anordnung Mittel zum Verhindern einer Beschichtung der bei elektrolytischen Abscheidungsprozessen von der Stromrolle ungenutzten Bereiche zugeordnet sind.

Eine Vorrichtung zur elektrolytischen Metallbandherstellung ist beispielsweise aus der US-PS 2 044 415 bekannt. Eine angetriebene kathodische Stromrolle bildet mit konzentrisch zur zylindrischen Oberfläche der Stromrolle angeordneten Anoden, die die Stromrolle etwa in einem Winkel von 160 Grad umgebend angeordnet sind, einen Abstandsraum. Der Abstandsraum wird von dem das abzuscheidende Metall enthaltenden Elektrolyten durchströmt. Bei einem Stromfluß scheidet sich dann das zunächst in gelöster Form in dem Elektrolyten enthaltene Metall auf der kathodischen Oberfläche der Stromrolle ab. Durch die rotierende Bewegung der Stromrolle kann die elektrolytische Beschichtung dann als Folie oder dünnes Metallband nach ihrem Austritt aus dem Elektrolyten abgezogen und nachfolgenden Bearbeitungsschritten kontinuierlich zugeführt werden. Bei dieser bekannten Stromrolle wird die gesamte Stromrollenbreite für die elektrolytischen Abscheidungsprozesse zum Bilden der Metallfolie verwendet. Damit die Stromrolle in ihrem Randbereich im Übergang zu ihren Stirnflächen einer elektrolytischen Beschichtung nicht unterworfen ist, welches zu einer Beschädigung derselben führen würde, wird ein im Querschnitt kreisförmiges Gummiband verwendet, welches sich auf der stirnseitigen Kante der Stromrolle und auf einem nicht leitenden, an der Stromrolle stirnseitig angeordneten Flansch abstützt. Dieses abdichtende Gummiband gewährleistet, daß ein Stromfluß zu den Stirnseiten der Stromrolle hin und somit eine elektrolytische Beschichtung dieser Bereiche verhindernd vermieden ist.

Durch die spaltbedingte randliche Verhinderung von elektrolytischen Abscheidungen ist diese vorbekannte Vorrichtung lediglich zum Herstellen von Metallbändern oder -folien in einer einzigen Breite, nämlich der Breite der Stromrolle, geeignet. Für eine Herstellung von Metallbändem unterschiedlicher Breite ist diese Vorrichtung jedoch ungeeignet. Ebenfalls ist diese bekannte Vorrichtung nicht zum einseitigen elektrolytischen Beschichten von Metallbändern vorgesehen.

Eine Vorrichtung zum einseitigen elektrolytischen Beschichten von Metallbändern ist aus der WO 94/10360 bekannt. Um die angetriebene kathodische Stromrolle ist kontaktierend ein außenseitig zu beschichtendes Metallband geführt. Dabei wird das Metallband über eine Umlenkrolle mit möglichst geringem Abstand zur Stromrolle dieser zugeführt und auf der gegenüberliegenden Seite über eine weitere Umlenkrolle nach der Beschichtung weitergeführt. Das Metallband durchläuft einen von einem Elektrolyten durchströmten Abstandsraum, in welchem das Metallband elektrolytisch beschichtet wird. Seitlich wird der durch die Bandoberfläche und die gegenüberliegend angeordnete Anode gebildete Abstandsraum durch Dichtungen begrenzt, die zur Anpassung an unterschiedliche Breiten von zu beschichtenden Metallbändem in Achsrichtung der Stromrolle einrichtbar sind. Diese Dichtungen stützen sich mit einem Dichtungsabschnitt jeweils im Randbereich des zu beschichtenden Metallbandes ab. Diese sich abstützenden Dichtungsabschnitte kontaktieren die Oberfläche des zu beschichtenden Metallbandes in einem Umschlingungswinkel, der so groß ist, daß eine ausreichende Dichtigkeit beim Eintreten des Metallbandes in den Elektrolyten gegeben ist.

Mit einer solchen Vorrichtung lassen sich unterschiedlich breite Metallbänder einseitig beschichten. Die bei schmalen Metallbandbreiten nicht genutzten Abschnitte der Stromrolle sind, da durch die Abdichtungsmaßnahme diese Abschnitte nicht mit Elektrolyt benetzt sind, vor elektrolytischen Beschichtungen geschützt. Auch wenn mit dieser bekannten Vorrichtung eine unerwünschte elektrolytische Beschichtung der nicht genutzten Randbereiche der Stromrolle verhindert ist, so stellt sich insbesondere bei einer Beschichtung von sehr dünnen Metallbändern, etwa Folien, das Abstützen der Dichtungsabschnitte auf den Metallbändern als nachteilig dar. Gerade bei sehr dünnen zu beschichtenden Metallbändern hinterlassen diese Dichtungsabschnitte, an denen das zu beschichtende Metallband vorbeigezogen wird, Markierungen. Die Randabschnitte solcher Bänder oder Folien müssen dann in einem nachfolgenden Arbeitsschritt abgetrennt werden.

Mit einem Gegenstand gemäß der WO 94/10360 ist eine elektrolytische Metallbandherstellung nicht durchführbar.

Ausgehend von diesem diskutierten Stand der Technik liegt der Erfindung daher die Aufgabe zugrunde, eine gattungsgemäße Vorrichtung vorzuschlagen, bei der nicht nur der nutzbare Bereich der Stromrolle einrichtbar ist und die ungenutzten Bereiche der Stromrolle wirksam vor unerwünschten elektrolytischen Beschichtungen geschützt ist, sondern mit der sowohl eine elektrolytische Metallbandherstellung sowie eine einseitige elektrolytische Beschichtung von Metallbändern möglich ist.

Diese Aufgabe wird erfindungsgemäß dadurch gelöst, daß der Stromrolle an jeder Seite ein von der Stirnseite über die zylindrische Oberfläche der Stromrolle ragendes Abschirmband aus einem elektrisch isolierendem Material zugeordnet ist, das zwischen der kathodischen Stromrolle und der oder den Anoden und angrenzend an den von der Stromrolle zu elektrolytischen Abscheidungsprozessen genutzten Bereich (Nutzbereich), den bei dem Abscheidungsprozess ungenutzten Randbereich der Stromrolle elektrisch abschirmend und die Stromrolle zumindest in Füllhöhe des Elektrolyten umgebend angeordnet ist, wobei die jeweils zum Nutzbereich weisende Seite eines Abschirmbandes einen in diese Richtung weisenden, sich über die Länge des Abschirmbandes erstreckenden Absatz aufweist.

Durch Vorsehen eines Abschirmbandes, zweckmäßigerweise eines biegsamen Bandes aus elektrisch nicht leitendem Material, welches die Stromrolle im Bereich des Elektrolyten umgebend angeordnet ist, ist eine elektrisch wirksame Abschirmung zwischen der oder den Anoden, die zweckmäßigerweise unlöslich sind, und der von dem Abschirmband bedeckten Abschnitte der als Kathode dienenden Stromrolle geschaffen. Ein elektrischer Stromfluß zwischen der Anode und der Kathode findet daher nur im Nutzbereich der Stromrolle und somit in den von den Abschirmbändern nicht bedeckten Bereichen statt, so daß eine elektrolytische Beschichtung auf den jeweiligen Nutzbereich der Stromrolle beschränkt ist. In den von den Abschirmbändern bedeckten Abschnitten findet ein Stromfluß und somit auch eine elektrolytische Bechichtung dagegen nicht statt. Um zu gewährleisten, daß auch im zum Nutzbereich weisenden Randbereich eines Abschirmbandes eine erhöhte elektrolytische Beschichtung der Stromrollenoberfläche verhindert ist, weist dieses einen zur Stromrolle gerichteten Absatz auf. Dadurch wird auch erreicht, daß in den äußeren Randabschnitten des herzustellenden oder zu beschichtenden Metallbandes eine randlich ausdünnende Schichtdicke besteht, die bis zur Bandkante auf null verringert ist, so daß auch keine Beschichtung der Stromrolle außerhalb des Nutzbereichs erfolgt.

Der Nutzbereich der Stromrolle kann beispielsweise dadurch bestimmt werden, daß für unterschiedliche Abscheidungsprozesse unterschiedlich breite Abschirmbänder randlich die Stromrolle abschirmend vorgesehen sind.

Die erfindungsgemäße Vorrichtung ist sowohl zur elektrolytischen Herstellung von Metallbändern oder -folien sowie zum einseitigen elektrolytischen Beschichten von Metallbändern geeignet, da die Vorrichtung zum Schutze der nicht genutzten Stromrollenabschnitte das Prinzip der elektrischen Abschirmung und nicht das Prinzip einer Flüssigkeitsabdichtung, wie beispielsweise beim Gegenstand der WO 94/10360 verwendet, benutzt. Bei einer einseitigen elektrolytischen Beschichtung von Metallbändern greift der Randbereich des zu beschichtenden Metallbandes in den zum Nutzbereich weisenden Absatz der Abschirmbänder ein, so daß die seitliche Kante des Metallbandes bereits so weit elektrisch abgeschirmt ist, daß eine übermäßige Beschichtung dieser Metallbandabschnitte und eine Beschichtung der Stromrolle in denjenigem Abschnitt vor einer elektrolytischen Beschichtung geschützt ist, der unmittelbar an den vom zu beschichtenden Metallband bedeckten Bereich grenzt.

Zweckmäßigerweise sind die beiden zur Abschirmung verwendeten biegsamen Abschirmbänder jeweils über die Stirnseite der kathodischen Stromrolle hinausragend angeordnet. Die über die Stirnseiten hinausragenden Abschnitte können verwendet werden, um die beiden Abschirmbänder bezüglich der Breite des Nutzbereichs der Stromrolle und somit an die Breite des abzuschirmenden Randabschnittes der Stromrolle angepaßt einzurichten. Mit diesen Abschirmbändern kann somit die Nutzbreite der Stromrolle durch Verschieben der Abschirmbänder an die jeweilig gewünschte Breite des Nutzbereiches eingerichtet werden, ohne daß ein Wechsel der Abschirmbänder erfolgen muß.

An seiner zur Stromrolle gerichteten Seite weist ein sich an der Oberfläche der Stromrolle abstützendes Abschirmband zweckmäßigerweise Stützstege und wechselweise mit den Stützstegen angeordnete Ablaufnuten auf. Durch die Ablaufnuten wird neben einem unmittelbar in den Abstandsraum reichenden Elektrolytauslauf auch auf diesem Wege Elektrolyt aus dem Abstandsraum abgeführt. Darüberhinaus erfolgt, insbesondere bei zu beschichtenden dünnen Metallbändern, wie etwa Folien, durch den entstehenden Sog ein Anpressen der Folie vor allem in ihrem Randbereich an die Stromrolle, wodurch eine bestimmungsgemäße Fixierung der Folie an der Stromrolle begünstigt ist.

Vorzugsweise sind jedem Abschirmband an seiner von dem Nutzbereich der Stromrolle wegweisenden, über die Stirnseite der Stromrolle hinausragenden Seite Rückhaltemittel zugeordnet, die mit einer Verstellvorrichtung zum Einrichten der Bänder bezüglich der Breite des jeweils abzuschirmenden Stromrollenrandes im Eingriff stehen. In einem Ausführungsbeispiel sind als Rückhaltemittel voneinander beabstandete Stege, in Reihe angeordnet vorgesehen, die in einer etwa komplementär ausgebildeten Aufnahmenut eines Aufnahmestückes gehalten sind. Dabei ist die Beabstandung der Stege gewählt, um ein Einfädeln eines Abschirmbandes in ein solches Aufnahmestück zu erleichtern. Zweckmäßigerweise steht ein solches Aufnahmestück mit Kolben-Zylinderanordnungen im Eingriff, mit denen die Einrichtung eines Abschirmbandes bezüglich der Breite der abzuschirmenden Stromrollenabschnitte erfolgt. Jedoch sind auch andere Mittel zum Einrichten des Aufnahmestückes, wie etwa Spindeln, gegebenenfalls motorisch angetrieben, denkbar.

Weitere Vorteile und Weiterbildungen der Erfindung sind Bestandteil der Unteransprüche sowie der nachfolgenden Beschreibung eines bevorzugten Ausführungsbeispieles. Es zeigen:
- **Fig. 1**: einen Querschnitt durch eine Vorrichtung zum einseitigen elektrolytischen Beschichten von Metallbändem entlang der Linie A-B der Figur 2,
- **Fig. 2**: einen Längsschnitt durch die Vorrichtung der Figur 1 entlang der Linie C-D der Figur 1,
- **Fig. 3**: eine Detailvergrößerung des mit "X" gekennzeichneten Bereiches der Figur 2 und
- **Fig. 4**: einen Schnitt entsprechend der Darstellung der Figur 1 einer Vorrichtung zur elektrolytischen Metallbandherstellung.

Figur 1 zeigt eine Vorrichtung zum einseitigen elektrolytischen Beschichten von Metallbändern (Beschichtungsvorrichtung) 1. Die Beschichtungsvorrichtung umfaßt eine Wanne 2, in der eine kathodische Stromrolle 3 drehbar gelagert ist. Die Drehrichtung der Stromrolle 3 ist durch den Pfeil 4 angedeutet. Bei der Stromrolle 3 handelt es sich um eine ungeteilte Stromrolle, deren zylindrische Oberfläche über die gesamte Breite der Stromrolle 3 elektrisch leitend ausgebildet ist. Durch Vorsehen einer solchen ungeteilten Stromrolle 3 sind insbesondere bei einer Beschichtung von dünnen Metallbändern auftretende Markierungen, wie sie bei geteilten Stromrollen auftreten, vermieden. Die notwendigen Anoden sind bei dem in Figur 1 dargestellten Schnitt nicht erkennbar; diese befinden sich hinter einer Stützwand 5. Bei den verwendeten Anoden handelt es sich um unlösliche Anoden. Der durch die Oberfläche der Stromrolle 3 und die Anoden gebildete Abstandsraum 6 ist von einem Elektrolyten durchströmt, der kontinuierlich über eine Elektrolytzuführung 7 in den Abstandsraum 6 eingebracht und über die Vorrichtung 7' abgezogen wird. Die Zuführrichtung des Elektrolyten ist durch den Pfeil 8 angedeutet. Die Strömungsrichtung des Elektrolyten ist somit gleichsinnig bezüglich der Drehrichtung 4 der Stromrolle 3. In einem weiteren, nicht dargestellten Ausführungsbeispiel ist vorgesehen, daß die Strömungsrichtung des Elektrolyten entgegengesetzt zur Drehrichtung 4 der Stromrolle 3 vorgesehen ist. Randlich ist der Abstandsraum 6 durch jeweils ein Abschirmband 9, 9' begrenzt, von denen in Figur 1 nur das Abschirmband 9 erkennbar ist. Die zur Stromrolle 3 weisende Seite des Abschirmbandes 9 ist durch wechselweise angeordnete Stützstege 10 und Ablaufnuten 11 strukturiert ausgebildet. Mit den Stützstegen 10 stützt sich das Abschirmband 9 an der abzuschirmenden Oberfläche der Stromrolle 3 ab. Die Ablaufnuten 11 dienen zum Ablaufen des in dem Abstandsraum 6 befindlichen Elektrolyten und münden außenseitig jeweils in einen Sammler 12. Im Tiefsten eines Sammlers 12 ist jeweils ein Auslauf 13 angeordnet, aus dem gemäß dem Pfeil 14 der aus den Ablaufnuten 11 ausgetretene Elektrolyt abgezogen wird.

Ein zu beschichtendes Metallband 15 wird an einer ersten Umlenkrolle 16 zum Zuführen desselben in den Abstandsraum 6 umgelenkt. Dabei ist vorgesehen, daß das Metallband 15 bereits vor seinem Eintritt in den mit dem Elektrolyten befüllten Abstandsraum 6 die Oberseite der kathodischen Stromrolle 3 kontaktiert. Beim Durchlaufen des Abstandsraumes erfolgt dann auf der Außenseite des Metallbandes 15 die gewünschte Beschichtung. Das nach Durchlaufen der Beschichtungsvorrichtung 1 beschichtete Metallband 15' wird über eine zweite Umlenkrolle 17 weitergeführt.

Aus dem in Figur 2 gezeigten Längsschnitt der Beschichtungsvorrichtung 1 wird die Anordnung der beiden Abschirmbänder 9, 9' in Bezug auf den Nutzbereich N der Stromrolle 3 deutlich. Der obere Teil des Längsschnittes der Figur 2 zeigt die Abschirmbänder 9, 9', die im Bereich jeweils eines Stützsteges 10, 10' während die Abschirmbänder 9, 9' im unteren Teil dieses Längsschnittes im Bereich jeweils einer Ablaufnut 11, 11' geschnitten dargestellt sind. Die Abschirmbänder 9, 9' weisen eine Breite auf, bei der gewährleistet ist, daß auch bei dem zu beschichtenden Metallband mit geringster Breite diese stirnseitig über die Stromrolle 3 hinausragen. Mit diesen, über die Stirnseite der Stromrolle 3 hinausragenden Endabschnitten stehen die Abschirmbänder 9, 9' jeweils mit einer Verstellvorrichtung 18, 18' im Eingriff, mittels der die Abschirmbänder 9, 9' bezüglich der Breite des von der Stromrolle 3 abzuschirmenden Randabschnittes einrichtbar sind. Zu diesem Zweck weisen die Abschirmbänder 9, 9' außenseitig jeweils Rückhaltestege 19, 19' auf, die in eine entsprechend geformte Aufnahme 20, 20' eines Aufnahmestückes 21, 21' eingreifen. Bei den Rückhaltestegen 19, 19' handelt es sich um eine Vielzahl voneinander beabstandeter einzelner Stege.

Im Bereich des über die Stirnseite der Stromrolle 3 hinausragenden Abschnittes der Abschirmbänder 9, 9' sind in den Ablaufnuten 11, 11' Ablauföffnungen 22, 22' eingebracht, damit heraustretender Elektrolyt durch diese Ablauföffnungen 22, 22' in die darunter angeordneten Sammler 12, 12' ablaufen kann.

Die Verstellvorrichtungen 18, 18' umfassen jeweils zwei Kolben-Zylinderanordnungen, die sich an der Wanne 2 abstützen, mittels denen die Aufnahmestücke 21, 21' axial bezüglich der Stromrolle 3 bewegbar und einrichtbar sind. Figur 2 zeigt eine Anordnung der Abschirmbänder 9, 9', die lediglich zur Illustration der Variabilität der Einrichtbarkeit der Abschirmbänder 9, 9' gewählt worden ist. Darin ist das Abschirmband 9 mit seiner Verstellvorrichtung 18 in einer Stellung gezeigt, die zur Erstellung eines relativ breiten Nutzbereiches N, hier: zur Beschichtung eines relativ breiten Metallbandes gewählt werden würde. Dagegen ist das Abschirmband 9' mit seiner Verstellvorrichtung 18' in einer Stellung gezeigt, die zur Bildung eines relativ schmalen Nutzbereiches N, hier: zum Beschichten eines sehr viel schmaleren Metallbandes, gewählt werden würde. In beiden Fällen ist gewährleistet, daß die von dem Metallband nicht benutzten Bereiche der Stromrolle 3 durch die Abschirmbänder 9, 9' elektrisch abgeschirmt sind und somit keiner elektrolytischen Beschichtung unterliegen. Im Normalfall sind die Abschirmbänder 9, 9' jedoch bezüglich der Mittellinie 23 der Stromrolle 3 zentriert angeordnet.

Die Einrichtung der Abschirmbänder 9, 9' mittels ihrer Verstellvorrichtung 18, 18' kann über eine entsprechend positionierte Fotozelle erfolgen, mit der die jeweilige Breite eines zu beschichtenden Metallbandes 15 auf der Stromrolle 3 erfaßt wird. Über eine von einer solchen Fotozelle beaufschlagte Steuereinrichtung werden dann die Verstellvorrichtungen 18, 18' zum Einrichten der Abschirmbänder 9, 9' angesteuert.

Besonders deutlich wird die Anordnung der Abschirmbänder 9, 9' aus der in Figur 3 dargestellten Ausschnittsvergrößerung "X" des Abschirmbandes 9'. Das Abschirmband 9' stützt sich mit seinen Stützstegen 10' an der elektrisch leitend ausgebildeten Außenseite der Stromrolle 3 ab. Lediglich im Bereich der Ablaufnuten 11' steht auch dieser Randabschnitt der Stromrolle 3 in Kontakt mit dem Elektrolyten. Durch die elektrisch nicht leitende Ausbildung des Abschirmbandes 9' ist dieser Bereich der Stromrolle 3 jedoch elektrisch abgeschirmt, so daß eine elektrolytische Beschichtung dieser Randabschnitte verhindert ist. Das Abschirmband 9' wird mit geeigneten Spannmitteln in Kontakt zur Außenseite der Stromrolle 3 gehalten. Zwischen der Oberseite der Stromrolle 3 und dem Abschirmband 9' besteht daher ein gleitender Kontakt. Die Abschirmbänder 9, 9' stützen sich in Drehrichtung 4 der Stromrolle 3 endseitig an einem Anschlag ab.

Außenseitig stützt sich das Abschirmband 9' an der in der Stützwand 5 aufgenommenen Anodenhalterung 24 ab, wobei das Abschirmband 9' für seine Einrichtbarkeit in Längsrichtung der Stromrolle 3 einen gleitend abgedichteten Kontakt aufweist. In der Anodenhalterung 24 ist die Anode A gehalten.

In einem weiteren, nicht dargestellten Ausführungsbeispiel ist vorgesehen, daß die Abschirmbänder 9, 9' mit sich an der Anodenhalterung 24 abstützenden Druckmitteln gegen die Oberfläche der Stromrolle 3 gedrückt werden. Als solches Druckmittel kann beispielsweise ein aufblasbarer Schlauch vorgesehen sein.

Die zum Metallband 15 weisende Seite des Abschirmbandes 9' trägt einen Absatz 25', dessen Höhe an die Dicke des aufzunehmenden Metallbandes 15 angepaßt ist. Durch den Absatz 25' ist ein Vorsprung 26', der außenseitig über den äußeren Randbereich des Metallbandes 15 ragt, gebildet. Durch den über das Metallband 15 ragenden Vorsprung 26' wird eine Beschichtung des äußersten Randbereiches des Metallbandes bis zur Bandkante auf eine Schichtdicke von null verringert, so daß auch keine Beschichtung der Stromrolle außerhalb des Nutzbereichs N erfolgt.

Aus der Anordnung des Abschirmbandes 9' wird deutlich, daß mit diesem eine wirksame elektrische Abschirmung der nicht von dem Metallband 15 bedeckten Bereiche der Stromrolle 3 erzielt wird, ohne daß Mittel zum Erzielen einer Flüssigkeitsabdichtung zum Fernhalten des Elektrolyten von diesem Bereich vorgesehen werden müssen. Insbesondere wird aus Figur 3 deutlich, daß das Metallband 15 frei in dem Absatz 25', ohne Kontakt zu dem Abschirmband 9' geführt ist.

In Figur 4 ist die Beschichtungsvorrichtung 1 abgebildet, wobei die Beschichtungsvorrichtung 1 nunmehr zur elektrolytischen Metallbandherstellung eingerichtet ist. Die Zuführung eines zu beschichtenden Metallbandes über die Umlenkrolle 16 erfolgt daher nicht. Bei einem Stromfluß scheidet sich auf der zylindrischen Oberfläche der Stromrolle 3 ein metallischer Belag ab, der im Bereich des Austretens der Stromrolle 3 aus dem Abstandsraum 6 durch die Rotation der Stromrolle 3 von dieser über die Umlenkrolle 17 abgezogen wird. Das auf diese Weise hergestellte Metallband 28 kann dann einer weiteren Bearbeitung kontinuierlich zugeführt oder zur Zwischenlagerung aufgerollt werden. Die Oberfläche der Stromrolle 3 ist zu diesem Zweck derart konditioniert, daß gewährleistet ist, daß der sich bildende metallische Belag auf der Stromrollenoberfläche nur gering anhaftet und somit ohne weiteres abgezogen werden kann.

Zur Einrichtung der gewünschten Breite des herzustellenden Metallbandes werden die Abschirmbänder 9, 9' so eingerichtet, daß der Nutzbereich N der Stromrolle der Breite des herzustellenden Metallbandes 28 entspricht. Durch die Möglichkeit des Einrichtens der Abschirmbänder 9, 9' ist die Vorrichtung 1 zur Herstellung unterschiedlich breiter Metallbänder geeignet.

Aus den dargestellten Ausführungsbeispielen wird deutlich, daß die Beschichtungsvorrichtung 1 ohne Durchführung von Änderungen sowohl zur einseitigen elektrolytischen Beschichtung von Metallbändern als auch zum eigentlichen Herstellen von Metallbändern mittels Elektrolyse geeignet ist. Die Variabilität bezüglich der Einrichtbarkeit über die Abschirmbänder 9, 9' ermöglicht einen universellen Einsatz der Vorrichtung 1.

### Zusammenstellung der Bezugszeichen

- 1: Beschichtungsvorrichtung
- 2: Wanne
- 3: Stromrolle
- 4: Pfeil
- 5: Stützwand
- 6: Abstandsraum
- 7: Elektrolytzuführung
- 8: Pfeil
- 9, 9': Abschirmband
- 10, 10': Stützsteg
- 11, 11': Ablaufnut
- 12, 12': Sammler
- 13: Auslauf
- 14: Pfeil
- 15: Metallband
- 16: Umlenkrolle
- 17: Umlenkrolle
- 18, 18': Verstellvorrichtung
- 19, 19': Rückhaltesteg
- 20, 20': Aufnahme
- 21, 21': Aufnahmestück
- 22, 22': Ablauföffnung
- 23: Mittellinie
- 24: Anodenhalterung
- 25': Absatz
- 26': Vorsprung
- 27': Randspalt
- 28: Metallband

- A: Anode
- N: Nutzbereich der Stromrolle

## Patentansprüche

1. Vorrichtung zum Durchführen kontinuierlicher elektrolytischer Abscheidungsprozesse umfassend eine rotierende kathodische Stromrolle (3) mit einer über ihre gesamte nutzbare Breite elektrisch leitenden Oberfläche und eine oder mehrere etwa konzentrisch zur Stromrolle (3) mit Abstand angeordneten Anode (A), wobei der zwischen der Stromrolle (3) und der Anode (A) befindliche Abstandsraum (6) von einem das abzuscheidende Metall in gelöster Form enthaltenden Elektrolyten durchströmt ist, welcher Stromrolle (3) in randlicher Anordnung Mittel zum Verhindern einer Beschichtung der bei elektrolytischen Abscheidungsprozessen von der Stromrolle (3) ungenutzten Bereiche zugeordnet sind, **dadurch gekennzeichnet,** daß der Stromrolle (3) an jeder Seite ein von der Stirnseite über die zylindrische Oberfläche der Stromrolle (3) ragendes Abschirmband (9, 9') aus einem elektrisch isolierendem Material zugeordnet ist, das zwischen der kathodischen Stromrolle (3) und der oder den Anoden (A) und angrenzend an den von der Stromrolle zu elektrolytischen Abscheidungsprozessen genutzten Bereich (Nutzbereich) (N), den bei dem Abscheidungsprozess ungenutzten Randbereich der Stromrolle (3) elektrisch abschirmend und die Stromrolle (3) zumindest in Füllhöhe des Elektrolyten umgebend angeordnet ist, wobei die jeweils zum Nutzbereich (N) weisende Seite eines Abschirmbandes (9, 9') einen in diese Richtung weisenden, sich über die Länge des Abschirmbandes (9, 9') erstreckenden Absatz (25') aufweist.

2. Vorrichtung nach Anspruch 1, **dadurch gekennzeichnet,** daß ein Abschirmband (9, 9') mit seiner vom Nutzbereich (N) wegweisenden Seite über die seitliche Stirnfläche der Stromrolle (3) hinausragend angeordnet ist.

3. Vorrichtung nach Anspruch 1 oder 2, **dadurch gekennzeichnet,** daß sich das Abschirmband (9, 9') an der abzuschirmenden Oberfläche der Stromrolle (3) abstützt.

4. Vorrichtung nach Anspruch 3, **dadurch gekennzeichnet,** daß das Abschirmband (9, 9') an seiner zur Stromrolle (3) weisenden Seite quer zur Bandlänge ausgerichtete Stützstege (10, 10') und wechselweise mit diesen angeordnete Ablaufnuten (11, 11') aufweist.

5. Vorrichtung nach einem der Ansprüche 2 bis 4, **dadurch gekennzeichnet,** daß die Ablaufnuten (11, 11') im Bereich ihrer Auslaufenden Ablauföffnungen (22, 22') aufweisen.

6. Vorrichtung nach einem der Ansprüche 1 bis 5, **dadurch gekennzeichnet,** daß sich das Abschirmband (9, 9') außenseitig abgedichtet an einer Aufnahme (24) zur Halterung der Anoden (A) abstützt.

7. Vorrichtung nach einem oder mehreren der Ansprüche 2 bis 6, **dadurch gekennzeichnet,** daß jedes Abschirmband (9, 9') an seiner stirnseitig über die Stromrolle (3) hinausragenden Seite Rückhaltemittel (19, 19') aufweist, die mit einer Verstellvorrichtung (18, 18') zum Einrichten der Abschirmbänder (9, 9') bezüglich der Breite des jeweils abzuschirmenden Stromrollenrandes im Eingriff stehen.

8. Vorrichtung nach Anspruch 7, **dadurch gekennzeichnet,** daß die Verstellvorrichtung (18, 18') ein teilringförmiges Aufnahmestück (21, 21') umfaßt, in dessen zur Stromrolle (3) weisenden Seite eine Aufnahmenut (20, 20') zur Aufnahme des äußeren Randes des Abschirmbandes (9, 9') mit seinen Rückhaltemitteln (19, 19') angeordnet ist, welches Aufnahmestück (21, 21') in Achsrichtung der Stromrolle (3) einrichtbar angeordnet ist.

9. Vorrichtung nach Anspruch 8, **dadurch gekennzeichnet,** daß eine Verstellvorrichtung (18, 18') zum achsialen Einrichten eines Aufnahmestückes (21, 21') zwei Kolben-Zylinderanordnungen umfaßt.

10. Vorrichtung nach Anspruch 7, **dadurch gekennzeichnet,** daß die Rückhaltemittel Stege (19, 19') sind, die in Abständen voneinander in Längsrichtung des Abschirmbandes (9, 9') an dessen äußerem Rand von der Bandfläche abragend angeordnet sind.

11. Vorrichtung nach einem oder mehreren der Ansprüche 1 bis 10, **dadurch gekennzeichnet,** daß die zur Stromrolle (3) weisende Seite jedes Abschirmbandes (9, 9') zumindest im Bereich der mit der Stromrolle (3) kontaktierenden Abschnitte reibungsmindernd beschichtet ist.

## Claims

1. Apparatus for accomplishing continuous electrolytic deposition processes, said apparatus including a rotating cathodic current roller (3) provided with a surface which is electrically conductive over its entire usable width, and one or more anodes (A) which are disposed substantially concentrically relative to the current roller (3) and at a spacing therefrom, the gap (6) between the current roller (3) and the anode (A) being traversed by an electrolyte, which contains the metal to be deposited in dissolved form, means for preventing the regions not used by the current roller (3) during electrolytic deposition processes being associated with said current roller (3) and being disposed on the edge thereof, characterised in that a shielding strip (9, 9'), which protrudes from the end face beyond the cylindrical surface of the current roller (3) and is formed from an electrically insulating material, is associated with the current roller (3) on each side, said strip being disposed between the cathodic current roller (3) and the anode or the anodes (A) and so as to abut against the region (useful region) (N), which is used by the current roller for electrolytic deposition processes, so as to shield electrically the edge region of the current roller (3) not used during the deposition process and so as to surround the current roller (3) at least at the filling height of the electrolyte, the side of a shielding strip (9, 9') pointing respectively to the useful region (N) having a shoulder portion (25') which points in this direction and extends over the length of the shielding strip (9, 9').

2. Apparatus according to claim 1, characterised in that a shielding strip (9, 9') is disposed with its side pointing away from the useful region (N) so as to protrude beyond the lateral end face of the current roller (3).

3. Apparatus according to claim 1 or 2, characterised in that the shielding strip (9, 9') is supported on the surface of the current roller (3) which is to be shielded.

4. Apparatus according to claim 3, characterised in that the shielding strip (9, 9') has, on its side pointing towards the current roller (3), supporting webs (10, 10') which are orientated transversely relative to the strip length and discharge grooves (11, 11') which are disposed alternately with said webs.

5. Apparatus according to one of claims 2 to 4, characterised in that the discharge grooves (11, 11') have discharge apertures (22, 22') in the region of their discharge ends.

6. Apparatus according to one of claims 1 to 5, characterised in that the shielding strip (9, 9') is externally supported in a sealing manner on a receiver (24) for retaining the anodes (A).

7. Apparatus according to one or more of claims 2 to 6, characterised in that each shielding strip (9, 9') has, on its side protruding beyond the end face of the current roller (3), retaining means (19, 19') which engage with an adjustment device (18, 18') for adjusting the shielding strips (9, 9') in respect of the width of the particular current roller edge to be shielded.

8. Apparatus according to claim 7, characterised in that the adjustment device (18, 18') includes a circular receiver part (21, 21'), a receiving groove (20,20') being disposed in the side of said part pointing towards the current roller (3) to receive the outer edge of the shielding strip (9, 9') with its retaining means (19, 19'), which receiver part (21, 21') is disposed so as to be adjustable in the axial direction of the current roller (3).

9. Apparatus according to claim 8, characterised in that an adjustment device (18, 18') includes two piston-and-cylinder arrangements for the axial adjustment of a receiver part (21, 21').

10. Apparatus according to claim 7, characterised in that the retaining means are webs (19, 19') which are disposed at spacings from one another, when viewed with respect to the longitudinal direction of the shielding strip (9, 9'), so as to protrude from the strip face at the outer edge thereof.

11. Apparatus according to one or more of claims 1 to 10, characterised in that the side of each shielding strip (9, 9') pointing towards the current roller (3) is coated so as to reduce friction at least in the region of the portions which are in contact with the current roller (3).

## Revendications

1. Dispositif de mise en oeuvre de processus de précipitation électrolytique en continu comprenant un cylindre électrique (3) cathodique rotatif dont la surface est conductible sur toute sa largeur utile et d'une ou de plusieurs anodes (A) disposées à distance du cylindre électrique (3), de manière quasiment concentrique, sachant que l'intervalle (6) situé entre le cylindre électrique (3) et l'anode (A) est traversé par un flux d'électrolyte contenant, sous forme soluble, le métal à précipiter ; dont le cylindre électrique comportera sur ses bords des moyens visant à éviter toute précipitation électrolytique sur les zones inutilisées du cylindre électrique (3) lors du processus de précipitation, caractérisé en ce que le cylindre électrique (3) présente de chaque côté une bande écran (9, 9') en matériau isolé électriquement, partant du côté tranche, en saillie par rapport à la surface cylindrique du cylindre électrique (3) et disposée entre le cylindre électrique (3) cathodique et la ou les anode(s) (A), à la limite de la zone du cylindre électrique (3) utilisée (zone utile) lors d'une précipitation électrolytique, formant un écran d'isolation électrique dans la zone périphérique inutilisée du cylindre électrique (3) lors du processus de précipitation et entourant le cylindre électrique au moins jusqu'à la hauteur de remplissage d'électrolyte, sachant que la face de la bande écran (9, 9') orientée vers la zone utile (N) présente sur toute la longueur de la bande (9, 9') un épaulement (25') orienté vers cette même zone.

2. Dispositif selon la revendication 1, caractérisé en ce que le côté de la bande écran (9, 9') orienté du côté opposé à la zone utile (N) soit disposé en saillie par rapport à la tranche du cylindre électrique (3).

3. Dispositif selon les revendications 1 ou 2, caractérisé en ce que la bande écran (9, 9') s'appuie sur la surface à isoler du cylindre électrique (3).

4. Dispositif selon la revendication 3, caractérisé en ce que la bande écran (9, 9') présente, sur le côté orienté vers le cylindre électrique (3), des talons d'appui (10, 10') perpendiculaires à la longueur de la bande et, en alternance avec ces derniers, des rainures d'écoulement (11, 11').

5. Dispositif selon l'une quelconque des revendications 2 à 4, caractérisée en ce que les rainures d'écoulement (11, Il') présentent en leur extrémité des ouvertures d'écoulement (22, 22').

6. Dispositif selon l'une quelconque des revendications 1 à 5, caractérisé en ce que la bande écran (9, 9') s'appuie de manière étanche à l'extérieur sur une fixation (24) maintenant l'anode (A).

7. Dispositif selon l'une quelconque des revendications 2 à 6 ou selon plusieurs d'entre elles, caractérisé en ce que chaque bande écran (9, 9') comporte du côté en saillie par rapport à la tranche du cylindre électrique (3) des moyens de retenue (19, 19') engrené à un dispositif de réglage (18, 18') des bandes écran (9, 9') permettant leur ajustage en fonction de la largeur du bord du cylindre à isoler.

8. Dispositif selon la revendication 7 caractérisé en ce que le dispositif de réglage (18, 18') comprenne un élément support (21, 21') de forme partiellement circulaire dont le côté orienté vers le cylindre électrique (3) présente une encoche (20, 20') destiné à maintenir l'extrémité de la bande écran (9, 9') par des moyens de retenue (19, 19'), cet élément support (21, 21') étant réglable dans le sens de l'axe du cylindre électrique (3)

9. Dispositif selon la revendication 8, caractérisé en ce que le dispositif de réglage (18, 18') comprenne deux mécanismes à piston-cylindre permettant d'ajuster l'élément support (21, 21') dans le sens de l'axe.

10. Dispositif selon la revendication 7, caractérisé en ce que les moyens de retenue soient des talons (19, 19') disposés espacés les uns des autres, dans le sens longitudinal de la bande écran (9, 9'), sur l'extrême bord de cette dernière et en saillie par rapport à la surface de la bande.

11. Dispositif selon l'une quelconque des revendications 1 à 10 ou plusieurs d'entre elles, caractérisé en ce que le côté de chaque bande écran (9, 9') orienté vers le cylindre électrique (3) soit muni d'un revêtement diminuant la friction, au moins dans la zone des sections en contact avec le cylindre électrique (3).
